# EUROPÄISCHE PATENTSCHRIFT

(11) **EP 3 003 893 B1**
(45) Veröffentlichungstag und Bekanntmachung des Hinweises auf die Patenterteilung: **04.10.2017**
(21) Anmeldenummer: 14777497.0
(22) Anmeldetag: 05.06.2014
(51) Int. Cl.: B65D 45/24, E05C 19/14

(54) **KNIEHEBEL-SPANNVERSCHLUSS**
TOGGLE LEVER CLOSURE CLAMP
FERMETURE À GENOUILLÈRE

(30) Priorität: 07.06.2013 DE 102013009591
(43) Veröffentlichungstag der Anmeldung: 13.04.2016
(73) Patentinhaber: Krettek, Guntram, 41749 Viersen (DE)
(72) Erfinder: Krettek, Guntram, 41749 Viersen (DE)
(74) Vertreter: Hauck Patentanwaltspartnerschaft mbB
(86) Internationale Anmeldenummer: PCT/DE2014/000288
(87) Internationale Veröffentlichungsnummer: WO 2014/194883

(56) Entgegenhaltungen:
- EP-A2- 1 441 095
- CH-A- 195 195
- DE-C- 379 540
- FR-A- 549 989
- US-A- 4 948 185

## Beschreibung

Die vorliegende Erfindung betrifft einen Spannverschluss zum Verbinden von einem ersten Bauteil mit einem zweiten Bauteil, insbesondere eines eine Öffnung verschließenden Deckels mit einem Behältnis, mit den Merkmalen des Oberbegriffs von Patentanspruch 1, die sich aus FR 549 989 A ergeben.

Es sind Spannverschlüsse bekannt, die derart funktionieren, dass durch manuelle Betätigung eines an einem Schwenkelement angebrachten Spannhebels das Schwenkelement nach dem Kniehebelprinzip um seine Lagerposition an einem Grundkörper gedreht bzw. verschwenkt wird, wodurch ein am Schwenkelement angeordneter Zugbügel mit einem Gegenhalter verriegelt bzw. aus der Verriegelungsposition mit diesem gelöst wird. Um den Spannverschluss in die Verriegelungsposition bzw. Spannposition zu bringen, wird der Spannhebel manuell nach unten bewegt. Durch Aufwärtsbewegen des Spannhebels wird der Zugbügel aus der Verriegelungsposition mit dem Gegenhalter gelöst, wodurch die Verbindung zwischen den beiden Bauteilen aufgehoben wird. Solche Spannverschlüsse kommen insbesondere zum Einsatz, um den eine Öffnung verschließenden Deckel eines Behältnisses zu schließen und dabei den Deckel mit dem Behältnis zu verspannen. Ein spezieller Anwendungsfall ist das Verspannen des Deckels einer Zentrifuge mit dem Zentrifugengehäuse.

Es ist bei derartigen Spannverschlüssen bekannt, die aufgebrachte Spannung einzustellen. Dies geschieht dadurch, dass der Abstand von der Lagerposition des Zugbügels am Schwenkelement zur Lagerposition des Schwenkelementes am Grundkörper verstellt wird.

Es ist ein Spannverschluss bekannt, bei dem der Zugbügel U-förmig ausgebildet ist, wobei die beiden freien Schenkel des U am Schwenkelement gelagert sind. Die freien Enden der beiden U-Schenkel sind dabei jeweils mit einem Schraubengewinde versehen und können über eine Schraubverbindung relativ zur Lagerposition am Schwenkelement in Axialrichtung verstellt werden. Der entsprechende Verstellmechanismus zur Spannungseinstellung ist daher bei dieser Ausführungsform ungeschützt im Außenbereich des Spannverschlusses angeordnet.

Derartige Spannverschlüsse werden jedoch immer mehr zum Verschließen von Behältern eingesetzt, die im pharmazeutischen Bereich oder im Lebensmittelbereich Verwendung finden. Hierbei spielt der Verunreinigungseffekt von derartigen Spannverschlüssen eine beträchtliche Rolle. Mit anderen Worten, die Spannverschlüsse sollten wenig empfänglich gegenüber Verunreinigungen sein und sich auf einfache Weise reinigen lassen. Es ist offensichtlich, dass hierbei beim Öffnen des zugehörigen Behälterdeckels keine an den Spannverschlüssen haftenden Verunreinigungen in den Behälter fallen dürfen.

Ein Spannverschluss mit den Merkmalen des Oberbegriffs von Patentanspruch 1, wie eingangs erwähnt, aus der FR 549 989 A bekannt. In dieser Veröffentlichung ist in Verbindung mit dem beschriebenen Spannverschluss eine verzahnte Exzenterverstellung der Relativstellung von Schwenkelement und Zugbügel erläutert. Letzterer ist exzentrisch in einem Bolzen mit einer Sechseckkontur schwenkbar gelagert, die durch eine Lagerbohrung des Schwenkelementes geführt ist. Eine seitlich auf das Schwenkelement aufgesetzte und mit Schrauben befestigte Einstellscheibe ermöglicht das Festsetzen des Bolzens in unterschiedlichen Drehstellungen, was zu einer Verlagerung der Exzenterbohrung für den Zugbügel innerhalb des Schwenkelementes und damit zu einer veränderlichen effektiven Länge des Zugbügels führt. Hierdurch soll in erster Linie ein sich durch Gebrauch einstellendes Spiel des Spannverschlusses ausgeglichen werden.

Aus der US 4 948 185 A ist eine interne Verstellung von Längenverhältnissen in einem Spannverschluss durch manuelles Verschwenken eines Bolzens mit einer exzentrisch darin aufgenommenen Schwenkachse bekannt. Zur Festsetzung des Bolzens wird eine Sperrschraube verwendet.

Die CH 195 195 A beschreibt einen Spannverschluss, bei dem der Zugbügel direkt durch Einstellschrauben längenverstellbar ist.

Der vorliegenden Erfindung liegt die Aufgabe zugrunde, einen Spannverschluss der eingangs beschriebenen Art zu schaffen, der einen guten Schutz gegen Verunreinigungen bietet und sich besonders gut reinigen lässt.

Diese Aufgabe wird erfindungsgemäß bei einem Spannverschluss der angegebenen Art durch die kennzeichnenden Merkmale von Patentanspruch 1 gelöst.

Im Gegensatz zum vorstehend beschriebenen Stand der Technik sieht die Erfindung daher einen innenliegenden Verstellmechanismus vor, der insbesondere kein für Verschmutzungen anfälliges und schwer zu reinigendes Schraubengewinde aufweist, das der Umgebung des Spannverschlusses ausgesetzt ist. Erfindungsgemäß ist der Verstellmechanismus zwischen Schwenkelement und Zugbügel in den Zugbügel integriert. Die entsprechende Querbohrung mit Innenverzahnung befindet sich im Zugbügel selbst, und die hiermit kämmende Scheibe mit Außenverzahnung ist innerhalb dieser Querbohrung angeordnet und durch axiale Verschiebung aus ihrem Eingriff mit der Innenverzahnung lösbar und wieder in diesen Eingriff bringbar. Durch einfaches Verdrehen der Scheibe mithilfe des mit dieser verbundenen Querbolzens, der als Lagerbolzen dient, kann die Position des exzentrisch an der Scheibe angeordneten Lagerbolzens relativ zur Lagerposition des Schwenkelementes verstellt werden, wodurch die vom Spannverschluss aufgebrachte Spannung verstellt werden kann.

Das Schwenkelement ist dabei insbesondere so ausgebildet, dass es den Zugbügel beidseitig lagert, so dass der in den Zugbügel integrierte Verstellmechanismus beidseitig vom Schwenkelement abgedeckt ist und diesen schützt. Der als Lagerbolzen für den Zugbügel dienende Querbolzen ist hierbei beidseitig vom Zugbügel am Schwenkelement drehbar gelagert.

Insbesondere weist das Schwenkelement zwei Seitenabschnitte etwa in der Form von umgedrehten Dreiecken auf, die einen Verbindungsabschnitt besitzen, an dem der Spannhebel angeordnet ist, und die beidseitig am Grundkörper gelenkig gelagert sind. Das untere Ende des dreieckförmigen Schwenkelementes wirkt hierbei mit einem Anschlag des zugehörigen Bauteiles zusammen. Bei dieser Ausführungsform befindet sich die Lagerposition des Schwenkelementes am Grundkörper in einem oberen Eckbereich des Dreieckes, während die Lagerposition des Zugbügels am Schwenkelement im anderen oberen Eckbereich des Dreieckes angeordnet ist.

Generell ist die Lagerposition des Zugbügels relativ zur Lagerposition des Schwenkelementes am Grundkörper vorzugsweise durch axiales Bewegen des zugehörigen Querbolzens mit nachfolgendem Verdrehen der Scheibe verstellbar. Auf diese Weise lässt sich die Spannung des Spannverschlusses relativ einfach und unproblematisch einstellen bzw. verstellen, obwohl der eigentliche Verstellmechanismus geschützt im Inneren des Zugbügels untergebracht ist.

Was die Ausbildung des Zugbügels anbetrifft, so weist dieser erfindungsgemäß vorzugsweise einen einzigen Armabschnitt auf, der am Kontaktende für den Gegenhalter hakenförmig ausgebildet ist. Dieser einarmig ausgebildete Zugbügel ist dabei vorzugsweise zwischen den beiden Seitenabschnitten des dreieckförmigen Schwenkelementes aufgenommen und gelagert. Er befindet sich hierbei in einer Vertikalebene mit dem Spannhebel. Am freien Ende ist der einzige Armabschnitt hakenförmig ausgebildet, so dass er den vorzugsweise ebenfalls hakenförmig ausgebildeten Gegenhalter hintergreifen kann.

Wie bereits erwähnt, ist der erfindungsgemäß ausgebildete Spannverschluss vorzugsweise gewindefrei ausgebildet. Irgendwelche Schraubverbindungen, insbesondere zur Spannungseinstellung, finden keine Verwendung. Das bringt wesentliche Vorteile mit sich, da derartige Gewindeabschnitte sehr zu Verschmutzungen neigen und nur schwer bzw. nur mit einem beträchtlichen Aufwand gereinigt werden können.

Ein weiteres Merkmal der Erfindung besteht darin, dass der Spannverschluss vorzugsweise bis auf die Befestigung des Grundkörpers und des Gegenhalters zerlegbar ausgebildet ist. Mit anderen Worten, Grundkörper und Gegenhalter sind normalerweise fest mit den beiden zugehörigen Bauteilen (Deckel und Behältnis) verbunden, können aber auch lösbar hiermit verbunden sein. Im letztgenannten Fall sind natürlich auch Grundkörper und Gegenhalter demontierbar.

Die Zerlegbarkeit des Spannverschlusses hat den Vorteil, dass die erhaltenen Einzelteile besonders gut gereinigt, insbesondere Waschprozessen unterzogen werden können. Beispielsweise kann somit der gesamte Spannverschluss einer totalen Reinigung in einer Industriewaschmaschine unterzogen werden. Vorzugsweise ist dabei die gewünschte Zerlegbarkeit auf einfache Weise manuell durchführbar, indem der Lagerbolzen des Schwenkelementes am Grundkörper und der Querbolzen zur Lagerung des Zugbügels am Schwenkelement auf einfache Weise manuell entfernbar sind, wonach Schwenkelement vom Grundkörper und Zugbügel vom Schwenkelement gelöst werden können.

Das Schwenkelement ist daher vorzugsweise über einen manuell entfernbaren Drehbolzen drehbar am Grundkörper gelagert, und der Querbolzen zur Lagerung des Zugbügels ist vorzugsweise manuell aus seiner Position entfernbar. Hierzu brauchen daher keine Werkzeuge, insbesondere Spezialwerkzeuge, eingesetzt werden.

Bei einer besonderen Ausführungsform der Erfindung sind der Drehbolzen und der Querbolzen als Steckbolzen mit Axialsicherung ausgebildet. Bei dieser Ausführungsform weisen die Bolzen einen Druckknopf auf, mit dem eine im Bolzen angeordnete und seitlich von diesem vorstehende Sperrklinke, die als Axialsicherung dient, gelöst wird. Der Bolzen kann dann in Axialrichtung bewegt werden. Wird der Druckknopf nicht mehr betätigt, gelangt die Sperrklinke wieder in ihre Axialsicherungsstellung, so dass der Bolzen in Axialrichtung fixiert wird. Mit einem derartigen Bolzen kann daher auf einfache manuelle Weise das Schwenkelement vom Grundkörper und der Zugbügel vom Schwenkelement gelöst werden. Die Erfindung wird nachfolgend anhand eines Ausführungsbeispieles in Verbindung mit der Zeichnung im Einzelnen erläutert. Es zeigen:
- Figur 1: eine Seitenansicht, teilweise im Schnitt, eines Spannverschlusses;
- Figur 2: eine Rückansicht des Spannverschlusses der Figur 1; und
- Figur 3: eine Seitenansicht des Spannverschlusses der Figuren 1 und 2 im an einem Behältnis montierten Zustand.

Der in den Figuren dargestellte Spannverschluss besitzt einen etwa dreieckförmigen Grundkörper 1, der fest oder lösbar beispielsweise an der Wand eines Behältnisses angeordnet sein kann und in seinem oberen Endbereich ein Schwenklager für den Spannverschluss bildet. Der Spannverschluss besitzt ferner ein Schwenkelement 2, das in der Seitenansicht etwa die Form eines umgekehrten Dreieckes besitzt und zwei dreieckförmige Seitenabschnitte sowie einen Verbindungsabschnitt aufweist. Die beiden Seitenabschnitte des Schwenkelementes 2 sind am Grundkörper 1 schwenkbar gelagert, und zwar über einen Schwenkbolzen bzw. Lagerbolzen 9. Die beiden Seitenabschnitte umgreifen somit den Grundkörper 1 beidseitig.

Das Schwenkelement 2 ist ferner mit einem Spannhebel 3 versehen, der am Verbindungsabschnitt des Schwenkelementes 2 angeordnet ist. Des Weiteren ist am Schwenkelement 2 über einen Querbolzen 8 ein Zugbügel 4 drehbar gelagert. Der Querbolzen 8 ist in den beiden Seitenabschnitten des Schwenkelementes 2 drehbar gelagert, wobei der Zugbügel 4 mittig zwischen den beiden Seitenabschnitten angeordnet ist.

Der Zugbügel 4 besitzt einen einzigen Arm, der an seinem freien Ende mit einem Haken 5 versehen ist, welcher zum Hintergreifen eines hier nicht gezeigten Gegenhalters dient.

Der Spannverschluss funktioniert nach dem Kniehebelprinzip. Durch manuelles Anheben des Spannhebels 3 wird der Spannverschluss aus seiner Verriegelung gelöst, indem der Zugbügel 4 in Figur 1 nach links bewegt und aus einem aus Figur 3 ersichtlichen Eingriff mit dem Gegenhalter herausbewegt wird. Durch Bewegung des Spannhebels 3 nach unten folgt ein Verspannen des Spannverschlusses. Um die mit dem Spannhebel aufgebrachte Spannung verstellen zu können, ist der Abstand zwischen der Lagerposition des Schwenkelementes 2 am Grundkörper 1 und der Lagerposition des Zugbügels 4 am Schwenkelement 2 manuell verstellbar. Hierzu ist der entsprechende Lagerbolzen bzw. Querbolzen 8 zur Lagerung des Zugbügels 4 am Schwenkelement 2 exzentrisch an einer Scheibe 7 angeordnet, welche in einer Querbohrung 6 des Zugbügels 4 angeordnet ist. Die Scheibe 7 ist mit einer Außenverzahnung versehen, die mit einer Innenverzahnung der Querbohrung 6 kämmt.

Durch eine axiale Bewegung des Querbolzens 8 wird die Scheibe 7 aus ihrem Eingriff mit der Innenverzahnung der Querbohrung 6 gelöst. Die Scheibe 7 kann dann relativ zur Querbohrung verdreht und dann wieder mit deren Innenverzahnung in Eingriff gebracht werden, so dass die Relativposition des Querbolzens 8 zur Lagerposition des Schwenkelementes 2, d.h. zur Lage des Lagerbolzens 9, verändert wird. Um den Querbolzen 8 axial verschiebbar aber auch axial fixierbar zu machen, ist der Querbolzen 8 als sogenannter Steckbolzen ausgebildet. Hier kann mithilfe eines in Figur 2 angedeuteten Druckknopfes 10 eine Sperrklinke des Bolzens 8 gelöst werden, so dass der Bolzen axial verschoben werden kann. Wenn der Druckknopf 10 nicht mehr betätigt wird, nimmt die Sperrklinke wieder ihre Verriegelungsstellung ein und fixiert den Bolzen 8 und damit die Scheibe 7 wieder in ihrer mit der Innenverzahnung der Querbohrung 6 in Eingriff stehenden Position.

Figur 3 zeigt den Spannverschluss in einer Stellung, in der ein Deckel 12 eines Behältnisses 13 mit dem Behältnis verspannt wird. Der Zugbügel 4 greift hierbei mit seinem Hakenende 5 hinter einen am Deckel 12 befestigten Gegenhalter 11. Der Spannverschluss kann aus seiner Spannstellung gelöst werden, indem der Spannhebel 3 manuell in Figur 3 nach rechts bewegt wird, wodurch das Spannelement 2 relativ zum Grundkörper 1 verschwenkt wird. Hierdurch wird der am Schwenkelement 2 angeordnete Zugbügel 4 in Figur 3 nach oben bewegt und vom Gegenhalter 11 gelöst. Durch eine entgegengesetzt gerichtete Bewegung des Spannhebels 3 wird der Spannverschluss wieder geschlossen. Die mit dem Spannverschluss aufgebrachte Spannung kann durch Verdrehen des Querbolzens 8 und damit der Scheibe 7 verändert werden, wie vorstehend erläutert.

## Patentansprüche

1. Spannverschluss zum Verbinden von einem ersten Bauteil mit einem zweiten Bauteil, insbesondere eines eine Öffnung verschließenden Deckels mit einem Behältnis, mit einem Grundkörper (1) zur lösbaren oder festen Anbringung desselben an einem ersten Bauteil, einem gelenkig am Grundkörper (1) gelagerten Schwenkelement (2) mit einem Spannhebel (3), einem drehbar am Schwenkelement (2) gelagerten Zugbügel (4), wobei der Abstand von dessen Lagerposition relativ zur Lagerposition des Schwenkelementes (2) am Grundkörper (1) verstellbar ist, und einem Gegenhalter (11) zur lösbaren oder festen Anbringung desselben an einem zweiten Bauteil, den der Zugbügel (4) im gespannten Zustand des Spannverschlusses hintergreift, wobei der Abstand zwischen der Lagerposition des Schwenkelementes (2) und der Lagerposition des Zugbügels (4) und damit die vom Spannverschluss aufgebrachte Spannung verstellbar ist, **dadurch gekennzeichnet, dass** der Zugbügel (4) in einem Endbereich eine Querbohrung (6) mit Innenverzahnung aufweist, mit der eine Scheibe (7) mit Außenverzahnung kämmt, die von einem,exzentrisch an der Scheibe (7) angeordneten und am Schwenkelement (2) drehbar gelagerten Querbolzen (8) getragen wird und die durch eine axiale Auswärtsbewegung des Querbolzens (8) aus ihrem Eingriff lösbar und durch Verdrehen und eine axiale Einwärtsbewegung in eine neue Eingriffsstellung bringbar ist.

2. Spannverschluss nach Anspruch 1, **dadurch gekennzeichnet, dass** das Schwenkelement (2) zwei Seitenabschnitte etwa in der Form von umgedrehten Dreiecken aufweist, die einen Verbindungsabschnitt besitzen, an dem der Spannhebel (3) angeordnet ist, und die beidseitig am Grundkörper (1) gelenkig gelagert sind.

3. Spannverschluss nach Anspruch 1 oder 2, **dadurch gekennzeichnet, dass** der Zugbügel (4) einen einzigen Armabschnitt aufweist, der am Kontaktende für den Gegenhalter (11) hakenförmig ausgebildet ist.

4. Spannverschluss nach einem der vorangehenden Ansprüche, **dadurch gekennzeichnet, dass** er gewindefrei ausgebildet ist.

5. Spannverschluss nach einem der vorangehenden Ansprüche, **dadurch gekennzeichnet, dass** er bis auf die Befestigung des Grundkörpers (1) und des Gegenhalters (11) zerlegbar ausgebildet ist.

6. Spannverschluss nach einem der vorangehenden Ansprüche, **dadurch gekennzeichnet, dass** das Schwenkelement (2) über einen manuell entfernbaren Drehbolzen (9) drehbar am Grundkörper (1) gelagert ist.

7. Spannverschluss nach einem der vorangehenden Ansprüche, **dadurch gekennzeichnet, dass** der Querbolzen (8) zur Lagerung des Zugbügels (4) manuell aus seiner Position entfernbar ist.

8. Spannverschluss nach Anspruch 6 oder 7, **dadurch gekennzeichnet, dass** Drehbolzen (9) und Querbolzen (8) als Steckbolzen mit Axialsicherung ausgebildet sind.

## Claims

1. A tension lock for connecting a first component to a second component, in particular for connecting a cover to a container, said cover closing an opening, which tension lock comprises a main body (1) for detachably or rigidly attaching the same to a first component, a pivot element (2) having a tension lever (3), said pivot element (2) being hingedly mounted on the main body (1), a pull bracket (4) mounted rotatably on the pivot element(2), wherein the distance from the mounted position thereof relative to the mounted position of the pivot element (2) on the main body (1) is adjustable, and a counter holder (11) for detachably or rigidly attaching the same to a second component over which the pull bracket (4) latches in the tensioned state of the tension lock, wherein the distance between the mounted position of the pivot element (2) and the mounted position of the pull bracket (4) and therefore the tension applied by the tension lock is adjustable, **characterized in that** the pull bracket (4), in an end region, has a transverse bore (6) having an internal toothing with which a disk (7) having an external toothing meshes, which disk (7) is carried by a transverse pin (8), which is eccentrically disposed on the disk (7) and is rotatably mounted on the pivot element (2), and can be released from its engagement by means of an axial outward movement of the transverse pin (8) and can be brought into a new engagement position by rotating and by means of an axial inward movement.

2. The tension lock according to claim 1, **characterized in that** the pivot element (2) has two lateral portions approximately in the form of reversed triangles which have a connection portion at which the tension lever (3) is disposed and which are hingedly mounted on both sides at the main body (1).

3. The tension lock according to claim 1 or 2, **characterized in that** the pull bracket (4) has a single arm portion which is formed in a hook-like manner at the contact end for the counter holder (11).

4. The tension lock according to one of the preceding claims, **characterized in that** it is formed thread-free.

5. The tension lock according to one of the preceding claims, **characterized in that** it is formed dismountable apart from the attachment of the main body (1) and of the counter holder (11).

6. The tension lock according to one of the preceding claims, **characterized in that** the pivot element (2) is rotatably mounted on the main body (1) by means of a manually releasable rotating pin (9).

7. The tension lock according to one of the preceding claims, **characterized in that** the transverse pin (8) for mounting the pull bracket (4) is manually releasable from its position.

8. The tension lock according to claim 6 or 7, **characterized in that** the rotating pin (9) and the transverse pin (8) are formed as plug-in pins with axial safety feature.

## Revendications

1. Fermeture à genouillère pour relier une première pièce à une deuxième pièce, en particulier un couvercle fermant une ouverture à un récipient, avec un corps de base (1) destiné à être placé de manière amovible ou fixe sur une première pièce, avec un élément pivotant (2) monté de manière articulée sur le corps de base (1) et muni d'un levier de serrage (3), avec un arceau de traction (4) monté de manière à pouvoir tourner sur l'élément pivotant (2), la distance de la position d'appui de celui-là à la position d'appui de l'élément pivotant (2) sur le corps de base (1) étant réglable, et avec une butée complémentaire (11) destinée à être placée de manière amovible ou fixe sur une deuxième pièce et passant par-derrière l'arceau de traction (4) lorsque la fermeture à genouillère est serrée, la distance entre la position d'appui de l'élément pivotant (2) et la position d'appui de l'arceau de traction (4) et donc la tension appliquée par la fermeture à genouillère étant réglables, **caractérisée en ce que** l'arceau de traction (4) comporte dans une zone d'extrémité un trou transversal (6) avec denture intérieure, avec lequel un disque (7) avec denture extérieure s'engrène, lequel disque est porté par un axe transversal (8) agencé de manière excentrée au niveau du disque (7) et logé de manière à pouvoir tourner au niveau de l'élément pivotant (2) et peut, par un mouvement axial de l'axe transversal (8) vers l'extérieur, être défait de sa prise et, par une rotation et un mouvement axial vers l'intérieur, être amené dans une nouvelle position de prise.

2. Fermeture à genouillère selon la revendication 1, **caractérisée en ce que** l'élément pivotant (2) comporte deux tronçons latéraux à peu près de la forme de triangles retournés qui ont un tronçon de liaison sur lequel est agencé le levier de serrage (3), et qui sont logés des deux côtés de manière articulée sur le corps de base (1).

3. Fermeture à genouillère selon la revendication 1 ou 2, **caractérisée en ce que** l'arceau de traction (4) comporte un seul tronçon de bras qui est conçu en forme de crochet à l'extrémité de contact pour la butée complémentaire (11).

4. Fermeture à genouillère selon l'une des revendications précédentes, **caractérisée en ce qu'**elle est conçue sans filetage.

5. Fermeture à genouillère selon l'une des revendications précédentes, **caractérisée en ce qu'**elle est conçue démontable sauf la fixation du corps de base (1) et de la butée complémentaire (11).

6. Fermeture à genouillère selon l'une des revendications précédentes, **caractérisée en ce que** l'élément pivotant (2) est monté sur le corps de base (1) de manière à pouvoir tourner par l'intermédiaire d'un pivot (9) pouvant être retiré manuellement.

7. Fermeture à genouillère selon l'une des revendications précédentes, **caractérisée en ce que** l'axe transversal (8) destiné à loger l'arceau de traction (4) peut être retiré manuellement de sa position.

8. Fermeture à genouillère selon la revendication 6 ou 7, **caractérisée en ce que** pivot (9) et axe transversal (8) sont conçus comme des axes débrochables avec verrouillage axial.
